# EUROPÄISCHE PATENTSCHRIFT

(11) **EP 3 969 638 B1**
(45) Veröffentlichungstag und Bekanntmachung des Hinweises auf die Patenterteilung: **07.06.2023**
(21) Anmeldenummer: 20729958.7
(22) Anmeldetag: 15.05.2020
(51) Int. Cl.: C23C 24/04, C09D 5/10, B05D 3/12, B05D 1/18, B05C 3/08, B05C 3/09, B05D 1/00

(54) **VERFAHREN ZUM BESCHICHTEN VON TEILEN**
METHOD FOR COATING PARTS
PROCÉDÉ DE REVÊTEMENT DE PIÈCES

(30) Priorität: 17.05.2019 DE 102019113189
(43) Veröffentlichungstag der Anmeldung: 23.03.2022
(73) Patentinhaber: EJOT SE & Co. KG, 57319 Bad Berleburg (DE)
(72) Erfinder: SIMONSEN, Fabian, 99084 Erfurt (DE)
(74) Vertreter: Neumann Müller Oberwalleney Patentanwälte PartG mbB
(86) Internationale Anmeldenummer: PCT/EP2020/063730
(87) Internationale Veröffentlichungsnummer: WO 2020/234194

(56) Entgegenhaltungen:
- EP-A1- 0 336 983
- WO-A1-2019/215343
- DE-U1- 29 911 753
- TW-U- M 463 614

## Beschreibung

Die Erfindung betrifft ein Verfahren zur Beschichtung von Teilen in einem Tauch-Schleuderverfahren gemäß dem Oberbegriff des Anspruchs 1.

Die DE 299 11 753 U1 betrifft eine Maschine zum Oberflächenbehandeln und / oder Oberflächenbeschichten von Kleinteilen, wobei die Maschine eine Motordrehachse aufweist, zu der beabstandet ein Korb um seine Korbachse drehend antreibbar ist. Der Antrieb erfolgt über ein Planetengetriebe. Durch die überlagerte Drehbewegung sind die im Korb aufgenommenen Teile wechselnden Radialbeschleunigungen ausgesetzt, was das Abschleudern von Beschichtungsflüssigkeit und günstiges Umschichtungsverhalten zur Folge hat.

Für das Abschleudern von Beschichtungsflüssigkeit ist es insbesondere von kleinen Teilen oder schöpfenden Strukturen ist es von Vorteil, die Körbe, die die Teile Aufnahmen nur teilweise zu befüllen, so dass eine gute Durchmischung erreicht werden kann. In diesem Fall ist die bekannte Anordnung jedoch nur für geringe Teilemengen, bzw. zum Betrieb mit einer verhältnismäßig geringen Schleudermasse betreibbar, da bei intensiver Beladung ein hohes Drehmoment entsteht, so dass eine Drehung des Korbes um seine Korbachse nicht mehr möglich ist und ferner große Unwucht entsteht.

Es ist Aufgabe der Erfindung ein Verfahren zur Oberflächenbeschichtung von Teilen anzugeben, das eine effektivere Beladung ermöglicht.

Die Aufgabe wird durch die Merkmale des Anspruchs 1 gelöst.

Die Unteransprüche bilden vorteilhafte Weiterbildungen der Erfindung.

Erfindungsgemäß werden zur Beschichtung die zu beschichtenden Teile in eine Beschichtungsflüssigkeit getaucht, wobei die zu beschichtenden Teile anschließend wenigstens zwei Planetenkorbanordnungen, in einer ersten und eine zweiten Planetenkorbanordnung, die jeweils ein maximales Aufnahmevolumen bereitstellen, geschleudert werden. Die Befüllung des Aufnahmevolumens mit Teilen erfolgt nur bis zu höchstens 50% des maximalen Aufnahmevolumens der Planetenkorbanordnung.

Die beschichteten Teile werden in der Planetenkorbanordnung in einer Planetenzentrifuge geschleudert, wobei die Planetenzentrifuge gemäß der Erfindung einen um eine Hauptrotordrehachse drehenden Hauptrotor aufweist, und sich die wenigstens zwei Planetenkorbanordnungen um ihre Planetendrehachse drehen, wobei die Planetendrehachsen am Hauptrotor beabstandet zur Hauptrotordrehachse angeordnet sind. In der erfindungsgemäßen Planetenzentrifuge werden die Drehungen um die Hauptrotordrehachse und die Planetendrehachse nicht zwingend durch ein Planetengetriebe erzeugt. Vielmehr kann für den jede Planetenkorbanordnung ein eigener Antrieb vorgesehen sein, der unterschiedliche zum Antrieb des Hauptrotors ist.

Die Planetendrehachsen liegen bevorzugt parallel zueinander und parallel zur Hauptrotorachse. Die erste Planetenkorbanordnung wird während des Schleudervorgangs gegenläufig zur zweiten Planetenkorbanordnung um ihre jeweilige Planetendrehachse gedreht.

Die gegenläufige Drehung der zwei Planetenkorbanordnungen führt dazu, dass das Drehmoment, das aufgrund der Lastverteilung der teilbeladenen Planetenkorbanordnungen für die Drehung um die jeweiligen Planetendrehachsen erhöht ist, aber durch die gegenläufige Drehung der Planetenkorbanordnungen das um die Hauptrotordrehachse wirkende Rückstellmoment reduziert werden kann.

Überraschend ergibt sich nämlich, dass sich zwar bei diesem Verfahren ein Unwuchtmoment auf der Hauptdrehachse ergibt, aber die Gesamtsumme aus Rückstellmoment und Unwuchtmoment gegenüber einer gleichgerichteten Drehung bei einer Teilbeladung der Planetenkorbanordnung reduziert ist.

Gemäß einer vorteilhaften Weiterbildung der Erfindung wird eine Zentrifuge verwendet, die eine Mehrzahl von paarweise angeordneten Planetenkorbanordnungen vorsieht, wobei die beiden Planetenkorbanordnungen gegenläufig zueinander gedreht werden. Bevorzugt liegen die Drehachsen der Planetenkorbanordnung eines Paares auf einer Linie und symmetrisch zur Hauptrotordrehachse.

Dadurch kann eine einfache Geschwindigkeitssteuerung und eine hohe Reproduzierbarkeit erreicht werden. Auch eine Gleichbehandlung der Teile bezogen auf die jeweiligen Planetenkorbanordnungen kann gewährleistet werden.

Eine Planetenkorbanordnung kann einen, insbesondere zylindrischen Planetenkorb umfassen, in welchen die Teile aufgenommen sind, wobei die Planetendrehachse identisch mit der Planetenkorbachse ist.

Alternativ dazu können die Planetenkorbanordnungen derart ausgestaltet sein, dass sich um ihre jeweiligen Planetendrehachsen eine Mehrzahl von um diese umlaufend angeordneten Planetenkörben drehen, in welchen die Teile aufgenommen sind. Die Planetendrehachse liegt dabei insbesondere zwischen den einzelnen Planetenkörben.

Die einzelnen Planetenkörbe können bevorzugt miteinander mechanisch verbunden sein. Die Planetenkörbe können untereinander starr verbunden sein.

Weiter bevorzugt weisen die Planetenkörbe einen kreisförmigen Querschnitt auf und liegen mit ihren Wandungen aneinander, wobei die Planetendrehachse im Mittelpunkt der Fläche liegt, die sich durch die Verbindung der benachbarten Mittelpunkte der Planetenkörbe ergibt.

Dadurch wird das um die Planetendrehachse entgegen der Drehrichtung der Planetenkorbanordnung wirkende Drehmoment - Rückstellmoment - reduziert, wodurch sowohl das Unwuchtmoment auf der Hauptrotorachse reduziert wird, als auch die insgesamt im System wirkenden Rückstellmomente.

Durch einen derartigen Betrieb einer Planetenzentrifuge in einem Beschichtungsverfahren kann eine Erhöhung der Gesamtladung erfolgen, und dennoch kann das Gesamtdrehmoment in einem anlagentechnisch sinnvoll beherrschbaren Rahmen bleiben.

Die Anzahl der Planetenkörbe ist bevorzugt ungerade. Bevorzugt sind drei Planetenkörbe vorgesehen. Die Planetenkörbe sind bevorzugt zylindrisch ausgebildet und gleich groß.

Die Planetenkörbe werden insbesondere mit einer gleichen Masse an Schüttgut befüllt, so dass eine kontinuierliche Verminderung des entgegen der Drehrichtung der Planetendrehachse wirkenden Gegendrehmoments hergestellt wird.

Das Beschichtungsmittel ist bevorzugt ein flüssiger Zinklamellenüberzug, kann aber auch beispielsweise ein Aluminiumlamellenüberzug sein.

Die Planetenkorbanordnung weist einen Radius eines die Planetenkörbe umhüllenden Kreises auf, dessen Radius geringer ist als der Abstand der Planetendrehachse von der Hauptrotorachse. Bevorzugt entspricht der Abstand in etwa diesem Radius.

Die Drehzahl für den Hauptrotor beträgt bevorzugt von bis zu 450 U/min. Die Drehzahl für die Planetenkorbanordnung beträgt bevorzugt zwischen 0,5 U/min und 5 U/min.

Dadurch kann eine Durchmischung, insbesondere eine Lageänderung der kleinen Elemente während des Zentrifugierens gewährleistet werden.

Der Abstand der Planetendrehachsen von der Hauptrotorachse beträgt bevorzugt zwischen 0,2 m und 1 m.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
Fig. 1 eine Draufsicht auf eine erste Ausführung einer Planetenzentrifuge in ihrer erfindungsgemäßen Verwendung, und
Fig. 2 eine Draufsicht auf eine zweite Ausführung einer Planetenzentrifuge in ihrer erfindungsgemäßen Verwendung.

Fig. 1 zeigt eine Planetenzentrifuge 10 mit einer Hauptdrehachse D, um die sich der Hauptrotor 14 in einer ersten Drehrichtung D1 dreht. Exzentrisch am Hauptrotor 14 ist eine erste Planetenkorbanordnung 18a und ihr symmetrisch zur Hauptdrehachse D gegenüberliegend eine zweite Planetenkorbanordnung 18b vorgesehen, wobei sich die Planetenkorbanordnungen 18a, 18b jeweils um ihre Planetendrehachsen P1 und P2 drehen. Die Planetenkorbanordnungen 18a, 18b umfassen je einen zylindrischen Planetenkorb 19a, 19b, der koaxial zur Planetendrehachse P1, P2 angeordnet ist.

Die Drehrichtung des Hauptrotors 14 läuft im vorliegenden Ausführungsbeispiel entgegen dem Uhrzeigersinn, wohingegen die Drehrichtung der ersten Planetenkorbanordnung 18a im Uhrzeigersinn orientiert ist, die Drehrichtung der zweiten Planetenkorbanordnung 18b gegen den Uhrzeigersinn.

Die Drehzahl des Hauptrotors liegt im vorliegenden Fall bei 300 U/min und die Drehzahl der Planetenkorbanordnung 18a,18b bei etwa 1 U/min.

Durch die gegenläufige Drehung der Planetenkorbanordnungen wird das Rückstellmoment M1 das entgegen der Drehrichtung des Hauptrotors 14 um die Hauptrotordrehachse wirkt, reduziert, wobei sich ein Unwuchtmoment auf der Hauptdrehachse D ergibt. Das Unwuchtmoment ist im Vergleich zu dem, bei gleichläufiger Drehung der Planetenkorbanordnungen um die Hauptdrehachse wirkenden Drehmoment deutlich geringer.

Fig. 2 zeigt eine weitere schematische Ansicht einer Planetenzentrifuge, wie sie im erfindungsgemäßen Beschichtungsverfahren eingesetzt wird. Sie weist zusätzlich zu der in Fig.1 beschriebenen Anordnung zwei Planetenkorbanordnung 20a, 20b auf, die jeweils mit drei Planetenkörben16a, 16b, 16c, 22a, 22b, 22c auf, die um die Planetendrehachse P1, P2 der Planetenkorbanordnung 20a, 20b gedreht werden.

Erfindungsgemäß werden alle Planetenkörbe 16a, 16b, 16c, 22a, 22b, 22c mit der gleichen oder der annähernd gleichen Menge an beschichteten Teilen befüllt.

Dadurch ergeben sich in einer Momentaufnahme während der Zentrifugation exemplarisch für die Planetenkorbanordnung 20a die Kräfte F1, F2, F3 aufgrund der in der in den Planetenkörben 16a, 16b, 16c verteilten Teile. Die Kräfte F2, F3 erzeugen ein Moment entgegen der Drehrichtung, wohingegen F1 ein Moment in Drehrichtung erzeugt. Dies reduziert erheblich die Belastung des Antriebsmotors für die Drehung der Planetenkorbanordnung 20a, 20b um die Planetendrehachse, was eine Drehung der Planetenkorbanordnung um 360° ermöglicht. Gemäß dem erfindungsgemäßen Verfahren führen die Planetenkorbanordnungen eine Drehung um ihre jeweiligen Planetendrehachsen P1, P2 um mehr als 360° aus, was zu einer Durchmischung und Lageänderung der zu beschichtenden Teile führt.

Die Planetenkörbe 16a, 16b, 16 c, 22a, 22b, 22c sind in ihrer Wandung so beschaffen, dass die Beschichtungsflüssigkeit während der Zentrifugation aus den Planetenkörben abgeführt werden kann. Insbesondere sind sie als Gitterkörbe ausgeführt.

Die jeweils drei Planetenkörbe 16a, 16b, 16 c, 22a, 22b, 22c umfassenden Planetenkorbanordnungen 20a, 20b werden erfindungsgemäß in gegenläufige Drehrichtungen gedreht. Dies reduziert durch die gegenläufige Drehung das um die Hauptdrehachse wirkende Rückstellmoment und durch die Mehrzahl an Planetenkörben das um die Planetendrehachsen wirkende Rückstellmoment als auch das Unwuchtmoment.

Insgesamt führt diese Verwendung zu einem auch bei effektiven Teilemengen zu maschinentechnisch umsetzbaren Momentverhältnissen während des Schleudervorgangs.

Durch das erfindungsgemäße Verfahren kann die Beschichtungsflüssigkeit zuverlässig aus kleinsten schöpfenden Strukturen abgeschleudert werden. Dies hat insbesondere bei kleinen Schraubenantrieben den Vorteil, dass eine überschüssige Beschichtung im Antrieb der idealen Aufnahme des Antriebs-Bits nicht entgegenwirkt.

Dadurch kann der Durchsatz der in einem Beschichtungsvorgang zu bearbeitenden Teile erhöht werden.

## Patentansprüche

1. Beschichtungsverfahren zur Beschichtung von Teilen in einem Tauch-Schleuder-Verfahren, wobei die zu beschichtenden Teile in eine Beschichtungsflüssigkeit getaucht werden, wobei die zu beschichtenden Teile anschließend in wenigstens zwei Planetenkorbanordnungen (18a, 18b, 20a, 20b), nämlich wenigstens in einer ersten und in einer zweiten Planetenkorbanordnung (18a, 18b, 20a, 20b), die jeweils ein maximales Aufnahmevolumen bereitstellen, in einer Planetenzentrifuge (10) geschleudert werden, wobei die Planetenzentrifuge (10) einen um eine Hauptrotordrehachse (D) drehenden Hauptrotor (14) aufweist, wobei sich die wenigstens zwei Planetenkorbanordnungen (18a, 18b, 20a, 20b) um ihre Planetendrehachse (P1, P2) drehen, und ferner die Planetendrehachsen (P1, P2) am Hauptrotor (14) beabstandet zur Hauptrotordrehachse (D) angeordnet sind, wobei die erste Planetenkorbanordnung (18a, 20a) während des Schleudervorgangs gegenläufig zur zweiten Planetenkorbanordnung (18b, 20b) um ihre jeweilige Planetendrehachse gedreht wird, wobei die Befüllung des Aufnahmevolumens nur bis zu höchstens 50% des maximalen Aufnahmevolumens der Planetenkorbanordnung erfolgt.

2. Beschichtungsverfahren nach Anspruch 1, **dadurch gekennzeichnet, dass** eine Planetenzentrifuge (10) verwendet wird, deren Planetendrehachsen (P1, P2) der Planetenkorbanordnungen (18a, 18b, 20a, 20b), parallel und symmetrisch zur Hauptrotordrehachse (D) liegen.

3. Beschichtungsverfahren nach Anspruch 1 bis 2, **dadurch gekennzeichnet, dass** eine Planetenzentrifuge (10) verwendet wird, die eine Planetenkorbanordnung (20a, 20b) aufweist, die eine Mehrzahl von Planetenkörben (16a, 16b, 16c; 22a, 22b, 22c) umfasst, die um die Planetendrehachsen (P1, P2) der Planetenkorbanordnung (20a, 20b) drehbar angeordnet sind, wobei die Planetenkorbanordnung (20a, 20b) während des Schleudervorgangs gedreht wird.

4. Beschichtungsverfahren nach Anspruch 3, **dadurch gekennzeichnet, dass** eine Planetenkorbanordnung (20a, 20b) mit einer ungeraden Anzahl an Planetenkörben (16a, 16b, 16c; 22a, 22b, 22c) verwendet wird.

5. Beschichtungsverfahren nach einem der Ansprüche 3 oder 4, **dadurch gekennzeichnet, dass** eine Planetenzentrifuge (10) verwendet wird, die mehrere Paare von Planetenkorbanordnungen (18a, 18b, 20a, 20b) verwendet, wobei die zwei Planetenkorbanordnungen (18a, 18b, 20a, 20b) eines Paares gegenläufig gedreht werden.

6. Beschichtungsverfahren nach einem der vorangehenden Ansprüche, **dadurch gekennzeichnet, dass** die zu beschichtenden Teile in den Planetenkörben (16a, 16b, 16c; 22a, 22b, 22c) in die Beschichtungsflüssigkeit getaucht werden.

7. Beschichtungsverfahren nach einem der vorangehenden Ansprüche, **dadurch gekennzeichnet, dass** die Drehzahl um die Hauptdrehachse (D) weniger als 450 U/min beträgt.

8. Beschichtungsverfahren nach einem der vorangehenden Ansprüche, **dadurch gekennzeichnet, dass** die Drehzahl um die Planetendrehachse (P1, P2) zwischen 0,5 U/min und 5 U/min beträgt.

9. Beschichtungsverfahren nach einem der vorangehenden Ansprüche, **dadurch gekennzeichnet, dass** die Planetenkorbanordnung (18a, 18b, 20a, 20b) während des Schleudervorgangs um mehr als 360° um ihre Planetendrehachse (P1, P2) gedreht wird.

## Claims

1. Coating method for coating parts in an immersion centrifugal process, wherein the parts to be coated are immersed in a coating liquid, wherein the parts to be coated are subsequently centrifuged in at least two planetary basket arrangements (18a, 18b, 20a, 20b), namely at least into a first and in a second planetary basket arrangement (18a, 18b, 20a, 20b), which each provide a maximum receiving volume, in a planetary centrifuge (10), wherein the planetary centrifuge (10) comprises a main rotor (14) rotating about a main rotor axis of rotation (D), wherein the at least two planetary basket arrangements (18a, 18b, 20a, 20b) rotate about their planetary axes of rotation (P1, P2), and further wherein the planetary axes of rotation (P1, P2) are arranged on the main rotor (14) spaced from the main rotor axis of rotation (D), wherein the first planetary basket arrangement (18a, 20a) is rotated about its respective planetary axis of rotation in the opposite direction to the second planetary basket arrangement (18b, 20b) during the centrifuging process, wherein the filling of the receiving volume is carried out only up to at most 50% of the maximum receiving volume of the planetary basket arrangement.

2. Coating method according to claim 1, **characterised in that** a planetary centrifuge (10) is used whose planetary axes of rotation (P1, P2) of the planetary basket arrangements (18a, 18b, 20a, 20b) are parallel and symmetrical to the main rotor axis of rotation (D).

3. Coating method according to claim 1 to 2, **characterised in that** a planetary centrifuge (10) is used comprising a planetary basket arrangement (20a, 20b) with a plurality of planetary baskets (16a, 16b, 16c; 22a, 22b, 22c) rotatably arranged about the planetary axes of rotation (P1, P2) of the planetary basket arrangement (20a, 20b), wherein the planetary basket arrangement (20a, 20b) is rotated during the centrifuging process.

4. Coating method according to claim 3, **characterised in that** a planetary basket arrangement (20a, 20b) having an odd number of planetary baskets (16a, 16b, 16c; 22a, 22b, 22c) is used.

5. Coating method according to any one of claims 3 or 4, **characterised in that** a planetary centrifuge (10) is used which uses a plurality of pairs of planetary basket arrangements (18a, 18b, 20a, 20b), wherein the two planetary basket arrangements (18a, 18b, 20a, 20b) of a pair are rotated in opposite directions.

6. Coating method according to any one of the preceding claims, **characterised in that** the parts to be coated in the planetary baskets (16a, 16b, 16c; 22a, 22b, 22c) are immersed into the coating liquid.

7. Coating method according to any one of the preceding claims, **characterised in that** the speed of rotation about the main axis of rotation (D) is less than 450 rpm.

8. Coating method according to any one of the preceding claims, **characterised in that** the speed of rotation about the planetary axis of rotation (P1, P2) is between 0.5 rpm and 5 rpm.

9. Coating method according to any one of the preceding claims, **characterised in that** the planetary basket arrangement (18a, 18b, 20a, 20b) is rotated by more than 360° about its planetary axis of rotation (P1, P2) during the centrifuging process.

## Revendications

1. Procédé de revêtement, destiné à revêtir des pièces par un procédé d'immersion-centrifugation, les pièces à revêtir étant immergées dans un liquide de revêtement, les pièces à revêtir étant ensuite centrifugées dans une centrifugeuse planétaire (10), dans au moins deux agencements (18a, 18b, 20a, 20b) de paniers planétaires, à savoir au moins dans un premier et un deuxième agencement (18a, 18b, 20a, 20b) de paniers planétaires, qui mettent chacun à disposition un maximum de volume de réception, la centrifugeuse planétaire (10) comportant un rotor principal (14) qui tourne autour d'un axe de rotation (D) du rotor principal, les au moins deux agencements (18a, 18b, 20a, 20b) de paniers planétaires tournant autour de leur axe de rotation (P1, P2) planétaire, et par ailleurs les axes de rotation (P1, P2) planétaires étant disposés sur le rotor principal (14) à distance de l'axe de rotation (D) du rotor principal, le premier agencement (18a, 20a) de paniers planétaires étant tourné pendant le processus de centrifugation à contresens du deuxième agencement (18b, 20b) de panier planétaire autour de leur axe de rotation planétaire respectif, le remplissage du volume de réception ne s'effectuant que jusqu'à un maximum de 50 % du volume de réception maximum de l'agencement de panier planétaire.

2. Procédé de revêtement selon la revendication 1, **caractérisé en ce que** l'on utilise une centrifugeuse planétaire (10) dont les axes de rotation (P1, P2) planétaires des agencements (18a, 18b, 20a, 20b) de paniers planétaires, se situent à la parallèle et de manière symétrique par rapport à l'axe de rotation (D) du rotor principal.

3. Procédé de revêtement selon la revendication 1 à 2, **caractérisé en ce que** l'on utilise une centrifugeuse planétaire (10) qui comporte un agencement (20a, 20b) de paniers planétaires comprenant une pluralité de paniers planétaires (16a, 16b, 16c; 22a; 22b, 22c), qui sont disposés de manière à pouvoir tourner autour des axes de rotation (P1, P2) planétaires de l'agencement (20a, 20b) de paniers planétaires, l'agencement (20a, 20b) de paniers planétaires tournant pendant le processus de centrifugation.

4. Procédé de revêtement selon la revendication 3, **caractérisé en ce que** l'on utilise un agencement (20a, 20b) de paniers planétaires pourvu d'un nombre impair de paniers planétaires (16a, 16b, 16c; 22a, 22b, 22c).

5. Procédé de revêtement selon l'une quelconque des revendications 3 ou 4, **caractérisé en ce que** l'on utilise une centrifugeuse planétaire (10) qui utilise plusieurs paires d'agencements (18a, 18b, 20a, 20b) de paniers planétaires, les deux agencements (18a, 18b, 20a, 20b) de paniers planétaires d'une paire tournant à contresens.

6. Procédé de revêtement selon l'une quelconque des revendications précédentes, **caractérisé en ce que** l'on immerge les pièces qui doivent être enduites dans des paniers planétaires (16a, 16b, 16c; 22a, 22b, 22c) dans le liquide de revêtement.

7. Procédé de revêtement selon l'une quelconque des revendications précédentes, **caractérisé en ce que** la vitesse de rotation autour de l'axe de rotation (D) principal est inférieure à 450 t/minute.

8. Procédé de revêtement selon l'une quelconque des revendications précédentes, **caractérisé en ce que** la vitesse de rotation autour de l'axe de rotation (P1, P2) planétaire se situe entre 0,5 t/minute et 5 t/minute.

9. Procédé de revêtement selon l'une quelconque des revendications précédentes, **caractérisé en ce que** pendant le processus de centrifugation, l'agencement (18a, 18b, 20a, 20b) de paniers planétaires tourne de la valeur de plus de 360° autour de son axe de rotation (P1, P2) planétaire.
